# EUROPÄISCHE PATENTSCHRIFT

(11) **EP 1 398 589 B1**
(45) Veröffentlichungstag und Bekanntmachung des Hinweises auf die Patenterteilung: **18.04.2007**
(21) Anmeldenummer: 03016862.9
(22) Anmeldetag: 24.07.2003
(51) Int. Cl.: F28D 1/053, F28F 9/00

(54) **Kühlmittelkühler**
Coolant radiator
Radiateur pour liquide de refroidissement

(30) Priorität: 12.09.2002 DE 10242311
(43) Veröffentlichungstag der Anmeldung: 17.03.2004
(73) Patentinhaber: Modine Manufacturing Company, Racine, Wisconsin 53403-2552 (US)
(72) Erfinder: Beck, Ralf, Dipl.-Ing., 72764 Reutlingen (DE); Soldner, Jörg, Dr.-Ing., 71139 Ehingen (DE); Nitsche, Werner, Dipl.-Ing., 73230 Kirchheim/Teck (DE)
(74) Vertreter: Wolter, Klaus-Dietrich

(56) Entgegenhaltungen:
- DE-A1- 4 232 366
- DE-A1- 4 328 448
- DE-C1- 4 313 567
- US-A- 4 791 982
- US-A- 5 555 930

## Beschreibung

Die Erfindung betrifft einen Kühlmittelkühler für Kraftfahrzeuge gemäß dem Oberbegriff des Anspruchs 1.
Solche Kühlmittelkühler sind aus der DE 42 32 366 A1 oder aus der US 5 555 930 bekannt. In der DE 42 32 366 handelt es sich um einen Ölkühler. Im US 5 555 930 wird ein Motorkühlmittelkühler angesprochen, der Seitenteile aufweist, die als Flachrohr mit seitlichen Flanken ausgebildet sind.
Weitere Kühlmittelkühler sind beispielsweise aus dem EP 693 617 B1 oder aus der DE 43 28 448 C2 bekannt. Bei diesen Kühlmittelkühlern handelt es sich um sogenannte Querstromkühler, wie sie sehr oft bei PKW's anzutreffen sind. Der Kühler weist wahrscheinlich ein gelötetes Kühlnetz auf. Solche Kühlnetze besitzen gewöhnlich an beiden gegenüberliegenden Seiten, an denen keine Sammelkästen angeordnet sind, also parallel zur Längsachse der Flachrohre, ein sogenanntes inneres Seitenteil, das bei aus Aluminiumblech gefertigtem Kühlnetz ebenfalls ein - möglicherweise verformtes - Aluminiumblech ist. Die inneren Seitenteile sind mit der am weitesten seitlich liegenden Kühlrippe verlötet und auch mit den Sammelkästen verbunden. Kühlmittelkühler besitzen oftmals auch äußere Seitenteile, die beispielsweise zur Verstärkung des Kühlmittelkühlers und zu dessen Befestigung im Kraftfahrzeug vorgesehen sind. Die inneren Seitenteile verschaffen dem Kühlnetz die benötigte Festigkeit. Sie beeinflussen die Fertigungskosten und gehen selbstverständlich auch in das Gewicht des Kühlmittelkühlers ein. Bei den bekannten Kühlmittelkühlern sind Kühlerbauteile vorgesehen, die aus mindestens einem unteren oder oberen separierten Rohr der Rohrreihe des Kühlnetzes bestehen, die als Entlüftungsrohr oder als Saugrohr ausgebildet sind. Die Rohre der Rohrreihe sind aus Gründen der Wirtschaftlichkeit alle in gleicher Weise ausgebildet. Die separierten Rohre stehen für den betriebsmäßigen Wärmeaustausch zumindest nicht voll zur Verfügung. In der DE 43 28 448 ist als Kühlerbauteil eine unten liegende Verbindungsleitung vorgesehen, die ein Teil (mehrere Flachrohre) des Kühlnetzes ist. Über diese Verbindungsleitung wird die Befüllung des Kreislaufs bewerkstelligt. Ein Rückschlagventil ist erforderlich, um den druckseitigen Sammelkasten vom saugseitigen Sammelkasten zu trennen, damit während des Betriebes eine möglichst gleichmäßige Durchströmung aller Flachrohre stattfinden kann.

Bei schweren Kraft - und Nutzfahrzeugen sieht man zur Befüllung des Kühlkreislaufs meistens eine separat verlegte Schlauchleitung oder dergleichen vor, die mit dem in den Kühlkreislauf eingebundenen Ausgleichsbehälter verbunden ist.

Die Aufgabe der Erfindung besteht in der Bereitstellung eines Kühlmittelkühlers mit einem stabilen Kühlnetz, das ohne verändert werden zu müssen, für Kühler mit integrierter Befüllfunktion einsetzbar bzw. verwendbar ist.

Diese Aufgabe wird bei einem Kühlmittelkühler gemäß Oberbegriff des Anspruchs 1 erfindungsgemäß durch die Merkmale in seinem kennzeichnenden Teil gelöst.
Es ist vorgesehen, dass das Kühlerbauteil ein Multifunktionsflachrohr (MFF) mit einem größeren Widerstandsmoment als dasjenige der übrigen Flachrohre ist, dessen Enden strömungstechnisch mit den beiden Sammelkästen verbunden sind, das die Funktion eines inneren Seitenteils des Kühlnetzes erfüllt und das als Befüllleitung zur Befüllung des Kühlkreislaufs nutzbar ist.
Aus der DE 35 12 891 ist zwar ein mit Kühlflüssigkeit gekühlter Ladeluftkühler bekannt, dessen Seitenteile mittels der Kühlflüssigkeit gekühlt sind, jedoch sind die Seitenteile keine Flachrohre. Sie stehen nicht für den Kühlprozess der Kühlflüssigkeit zur Verfügung und haben darüber hinaus auch keine Befüllfunktion.
Das vorgeschlagene Kühlnetz ist wenigstens genauso stabil, wie ein Kühlnetz mit herkömmlichen inneren Seitenteilen, denn das MFF besitzt ein entsprechend hohes Widerstandsmoment. Vorzugsweise besitzt das Kühlnetz an beiden Seiten je ein MFF. Sie sind mit der äußeren Kühlrippe fest verlötet. Außerdem sind sie in mit den Flachrohren des Kühlnetzes identischer Weise mit den Sammelkästen verbunden, bzw. mit den den Sammelkästen zugeordneten Rohrböden verbunden, so dass das Kühlmittel durch die Multifunktionsflachrohre strömen kann. Sie besitzen auch vorzugsweise die gleiche Länge (Kühlnetzhöhe) und Breite (Kühlnetztiefe) wie die übrigen Flachrohre. Jedoch kann das Kühlnetz auch aus mehreren Reihen von Flachrohren bestehen. Auch in dem Fall reicht die Breite des MFF über die gesamte Kühlnetztiefe, wobei die Breite des MFF jedoch ein gemäß der Anzahl der Rohrreihen entsprechendes Vielfaches der Breite der Flachrohre ist, die auch noch den Abstand zwischen den Rohrreihen mit enthält.
Vorzugsweise ist der Kühlmittelkühler gemäß dem Anspruch 2 als Fallstromkühler mit oben liegendem Eintrittssammelkasten und unten liegendem Austrittssammelkasten ausgebildet und für schwere Kraftfahrzeuge vorgesehen, um die Kühlflüssigkeit der Brennkraftmaschine zu kühlen. Die bisher bei schweren Kraftfahrzeugen erforderliche außen verlegte Befüllleitung für das Kühlsystem kann entfallen.
Die Merkmale des Anspruchs 3 bieten im Zusammenhang mit der vorstehend genannten identischen Verbindung der MFF mit den Sammelkästen fertigungstechnische Vorteile.
Der Anspruch 4 beschreibt mögliche Ausbildungen des MFF. Um die Befüllfunktion zu gewährleisten, wird der Fachmann einen geeigneten Inneneinsatz für das MFF auswählen und / oder das MFF durch Verformung derart ausbilden, dass die aufzufüllende Menge an Kühlflüssigkeit in einem vertretbaren Zeitraum in den Kühlkreislauf eingebracht werden kann. Der Strömungswiderstand und/oder die Querschnittsgröße des MFF sind verschieden von dem - bzw. derjenigen eines einzigen Flachrohres. Insbesondere ist die Querschnittsgröße des MFF größer als die eines einzelnen Flachrohres.
Beim Stand der Technik hat die Temperaturverteilung gewöhnlich einen parabelartigen Verlauf über die Breite des Kühlers, wobei das Maximum etwa in der Mitte des Kühlnetzes liegt. Die außen liegenden Flachrohre sind in der Regel schlecht durchströmt und kaum am Wärmeaustausch beteiligt. Die Flachrohre des Kühlmittelkühlers sind sehr flache Rohre mit einer Höhe (kleiner Durchmesser) von lediglich etwa 1,8 mm, die keine Inneneinsätze besitzen. Das MFF hingegen ist ein Flachrohr, bei dem die Höhe (kleiner Durchmesser) beispielsweise 10 mm - jedenfalls ein Vielfaches der anderen Flachrohre - beträgt. Gleiches gilt für die Blechdicke, die bei den Flachrohren etwa 0,1 - 0,4 mm beträgt, wohingegen die Blechdicke des MFF bei etwa 1,0 mm liegen kann.

Im Folgenden wird die Erfindung in Ausführungsbeispielen beschrieben. Dazu wird Bezug auf die beiliegenden Zeichnungen genommen.

Es zeigen:
Fig. 1 Prinzip - Seitenansicht auf den erfindungsgemäßen Kühlmittelkühler;
Fig. 2 wie Fig. 1, nach dem Stand der Technik;
Fig. 3 Teil - Längsschnitt durch einen erfindungsgemäßen Kühler;
Fig. 4 Ausschnitt aus einem Längsschnitt nach dem Stand der Technik;
Fig. 5, 6 und 7 Bauformen des MFF;

Der Kühlmittelkühler ist zum Einsatz bei schweren Kraftfahrzeugen vorgesehen. Es handelt sich um einen sogenannten Fallstromkühler, bei dem der Eintrittssammelkasten **1** oben angeordnet ist und der Austrittssammelkasten **2** unten. Der Eintrittssammelkasten **1** besitzt einen Eintrittsstutzen **15** und der Austrittssammelkasten **2** einen entsprechenden Austrittsstutzen **16**, mit denen der Kühler zusammen mit einem ebenfalls nicht gezeigten Ausgleichsbehälter und mit anderen dazugehörigen Elementen in einem nicht gezeigten Kühlkreislauf eingebunden ist. Entsprechende Strömungspfeile sind eingezeichnet. Der Kühlmittelkühler besitzt ein gelötetes Kühlnetz, das in bekannter Weise aus abwechselnd angeordneten Flachrohren **3** und Kühlrippen **4** besteht. In den gezeigten Ausführungsbeispielen ist die bevorzugte Ausführung dargestellt worden, nach der an beiden Seiten des Kühlnetzes je ein Multifunktionsflachrohr **MFF** angeordnet ist. Das **MFF** ist mit der am weitesten seitlich angeordneten Kühlrippe **4** verlötet, um einen guten Wärmeübergang zu erreichen. Das **MFF** übernimmt die Funktion von sonst üblichen inneren Seitenteilen, d. h. solche Seitenteile können entfallen. Die Rohrform des **MFF** besitzt im Vergleich zu den bisher üblichen flachen, inneren Seitenteilen ein höheres Widerstandsmoment **Wx**, **Wy**, (Fig. 7) so dass es im Vergleich dazu aus dünnerem Blech gefertigt werden kann, ohne das Gewicht des Kühlnetzes zu erhöhen oder die Stabilität des Kühlnetzes zu vermindern. Das Widerstandsmoment **Wx, Wy** des **MFF** ist wesentlich größer als das Widerstandsmoment eines einzelnen Flachrohres **3**, da es aus dickerem Blech **b** gefertigt ist und eine wesentlich größere Höhe ("kleiner Durchmesser" **d**) aufweist, als die Flachrohre **3**. Die Figuren 1 und 2 zeigen die Schmalseiten der Flachrohre **3** und die Schmalseiten des **MFF**. Das **MFF** besitzt die gleiche Kühlnetztiefe **t** ("großer Durchmesser") und die gleiche Kühlnetzhöhe **h** (Länge) wie die anderen Flachrohre **3**. Es ist in gleicher Weise wie die Flachrohre **3** mit Sammelkästen **1** und **2** strömungstechnisch verbunden, was aus der später noch zu beschreibenden Fig.4 zu sehen ist, und es ist deshalb am Kühlprozess beteiligt.
Im erfindungsgemäßen Ausführungsbeispiel nach den Fig. 1 und 3 besitzen die **MFF** eine Befüllfunktion. Deshalb ist am Eintrittssammelkasten **1** eine Befüllöffnung **12** vorgesehen und eine Befüllleitung **10**, die an der Wand **9** des Eintrittssammelkastens **1** befestigt ist. Aus Fig. 3 ist zu sehen, dass die Befüllleitung **10** eine Neigung aufweist, um die nach oben ansteigende Leitungsführung zu gewährleisten. Der vom Eintrittssammelkasten **1** umfaßte Raum ist in drei Kammern **17**, **18** und **19** aufgeteilt. Diese Aufteilung wird durch die Anordnung zweier Trennwände **13** erreicht, die die Kammern **17** und **19**, in denen jeweils das Ende **5** des **MFF** mündet, von der mittleren Kammer **18** strömungstechnisch im wesentlichen abtrennen. Die Befüllleitung **10** führt von der Befüllöffnung **12** bis zu den beiden Kammern **17** und **19**. Das MFF hat einen "kleinen Durchmesser" **d** (Höhe) von etwas über 10 mm und könnte gemäß Fig. 7 ausgebildet sein. Die Breitwände **7** des **MFF** besitzen in diesem Ausführungsbeispiel nach innen gerichtete Vorsprünge **8**, die miteinander verlötet sind. Jedenfalls soll eine solche Ausbildung gewählt werden, dass der innere Strömungswiderstand des **MFF** die Befüllung des Kreislaufs im angemessenen Zeitraum gewährleistet. Die Befüllung erfolgt gewöhnlich über den nicht gezeigten Ausgleichsbehälter, von dem eine ebenfalls nicht gezeigte Leitung zur Befüllöffnung **12** geht. Bei kompakter Bauweise kann sich der Ausgleichsbehälter direkt am Eintrittssammelkasten **1** befinden. Die bei der Auffüllung des Kühlkreislaufs nach oben entweichende Luft geht über eine Kühlerentlüftung **30**, die im Deckel **31** der Befüllöffnung **12** integriert ist. (Fig. 3) Zur Fig. 3 ist noch zu erklären, dass dort nur eine Hälfte des Kühlers gezeigt ist, bei dem die Befüllöffnung **12** etwa in dessen Mitte angeordnet ist.
Während des Kühlbetriebs strömt ständig ein Anteil des Kühlmittels vom Ausgleichsbehälter über die Befüllleitung **10** in die Kammern **17** und **19** und durch die **MFF**, so dass diese einen Beitrag zur Kühlung des Kühlmittels leisten können, wobei die Wärme über die von Kühlluft durchströmten Kühlrippen **4** abgeführt wird.
Der in der Fig. 2 gezeigte Stand der Technik weist keine Befüllfunktion der **MFF** auf. Der Ersatz des inneren Seitenteils des Kühlnetzes durch das **MFF** ist zwar auch hier bevorzugt, muss aber nicht notwendigerweise realisiert sein. Die im Eintrittssammelkasten **1** eingezeichneten Pfeile zeigen an, dass durch das **MFF** ein größerer Mengenstrom strömt als durch jedes einzelne Flachrohr **3**. Dabei muss der innere Strömungswiderstand in beiden **MFF** nicht unbedingt gleich groß sein, so dass auch die Mengenströme in beiden **MFF** unterschiedliche Größe haben können. Damit wird nicht nur eine verbesserte Leistung erreicht, sondern auch die manchmal zu Spannungsrissen führenden Temperaturdifferenzen werden reduziert. In diesem Ausführungsbeispiel besitzt das **MFF** einen geeigneten Inneneinsatz **26**. (Fig. 5, 6) Selbstverständlich wird der Inneneinsatz **26** aus Stabilitätsgründen und wegen des besseren Wärmeübergangs fest im **MFF** eingelötet.

In vorteilhafter Weise besitzt das **MFF** an seinen Enden **5** eine Sicke **20** oder dergleichen Verformung. Diese Sicke **20** dient als Anschlag des **MFF** beim Zusammenbau des Kühlnetzes, d. h. der Flachrohre **3** und der Kühlrippen **4** mit den Rohrböden **21,** die vor der Durchführung des Lötprozesses zusammengefügt werden. In Fig. 4 wird gezeigt, dass in den Rohrböden **21** in an sich bekannter Weise Öffnungen **22** vorhanden sind, die mit einem Kragen **23** versehen sind, um eine qualitätsgerechte Verlötung der in die Öffnungen **22** eingefügten Rohrenden zu erreichen. Die Kragen **23** sind zum Kühlnetz hin gerichtet. In gleichfalls bekannter Weise besitzen die Rohrböden **21** eine umlaufende Rinne **24** mit einer darin angeordneten Dichtung **25**, um den Rand der Sammelkästen **1**, **2** aus Kunststoff fest und dicht mechanisch verbinden zu können. (Fig. 4)

Die Fig. 5 und 7 zeigen ein geschweißtes **MFF**, während die Fig. 6 ein gelötetes **MFF** in mehreren Ansichten beziehungsweise Ausschnitten zeigt, wobei die Bilder für sich sprechen. Die Ausbildung der **MFF** mit getrennten parallelen Kammern wurde zeichnerisch nicht dargestellt. Solche Ausbildungen können dem Stand der Technik entnommen werden. Beispielsweise besitzen die Breitwände **7** nach innen gerichtete Längssicken, die sich berühren und die miteinander verlötet sind. Die Längssicken sind ähnlich den Vorsprüngen **8** ausgebildet, mit dem Unterschied, dass sie über die gesamte Rohrlänge durchlaufen.

## Patentansprüche

1. Kühlmittelkühler für ein Kraftfahrzeug, mit einem Eintrittssammelkasten (1), einem Austrittssammelkasten (2), einem gelöteten Kühlnetz, bestehend aus Flachrohren (3) und Kühlrippen (4) mit einer bestimmten Kühlnetzhöhe (h) und Kühlnetztiefe (t), wobei die Flachrohre (3) die beiden Sammelkästen (1, 2) verbinden und mit ein - oder beidseitig des Kühlnetzes angeordnetem Kühlerbauteil, das mit der angrenzenden Kühlrippe (4) und mit den Sammelkästen (1, 2) mittels Löten verbunden ist, wobei das Kühlerbauteil ein Multifunktionsflachrohr (MFF) ist, das ein größeres Widerstandsmoment (Wx, Wy) aufweist als dasjenige eines einzelnen Flachrohres (3), dass die Enden (5) des MFF mit den beiden Sammelkästen (1, 2) verbunden sind, so dass es vom Kühlmittel durchströmbar ist und die Funktion eines inneren Seitenteils des Kühlnetzes erfüllt, **dadurch gekennzeichnet, dass** das MFF eine Befüllffunktion besitzt, dass an der Wand (9) des Eintrittssammelkastens (1) eine Befüllleitung (10) von einer Befüllöffnung (12) bis zum MFF reichend angeordnet ist und dass im Eintrittssammelkasten (1) eine Trennwand (13) zwischen dem MFF und dem angrenzenden Flachrohr (3) vorhanden ist, um das MFF vom zirkulierenden Kühlmittel zu trennen.

2. Kühlmittelkühler nach Anspruch 1, **dadurch gekennzeichnet, dass** der Kühlmittelkühler ein Fallstromkühler mit oben liegendem Eintrittssammelkasten (1) und unten liegendem Austrittssammelkasten (2) ist, der für schwere Kraftfahrzeuge vorgesehen ist, wobei den Sammelkästen (1, 2) Rohrböden (21) zugeordnet sind, die in bekannter Weise Öffnungen (22) zur Aufnahme der Enden der Flachrohre (3) aufweisen und die wenigstens eine Öffnung zur Aufnahme eines Endes (5) des MFF besitzen.

3. Kühlmittelkühler nach Anspruch 1 oder 2, **dadurch gekennzeichnet, dass** das MFF die gleiche Kühlnetzhöhe (h) und Kühlnetztiefe (t) wie die übrigen Flachrohre (3) aufweist und in mit den übrigen Flachrohren (3) identischer Ausführung mit den Sammelkästen (1, 2) verlötet ist.

4. Kühlmittelkühler nach einem der Ansprüche 1 bis 3, **dadurch gekennzeichnet, dass** das MFF ein gelötetes oder geschweißtes Rohr ist, das entweder einen geeigneten Inneneinsatz (6) besitzt oder dessen Breitwände (7) durch entsprechende Verformung in mehrere getrennte Kammern aufgeteilt ist oder dessen Breitwände (7) nach innen gerichtete Vorsprünge (8) besitzen, die miteinander verbunden sind.

5. Kühlmittelkühler nach einem der vorstehenden Ansprüche, **dadurch gekennzeichnet, dass** der innere Strömungswiderstand des MFF kleiner ist als in den übrigen Flachrohren (3).

6. Kühlmittelkühler nach einem der vorstehenden Ansprüche, **dadurch gekennzeichnet, dass** das MFF eine wesentlich größere Blechdicke und einen wesentlich größere Höhe (d) (kleiner Durchmesser) aufweist als die Flachrohre (3).

7. Kühlmittelkühler nach einem der vorstehenden Ansprüche, **dadurch gekennzeichnet, dass** die Befüllleitung (10) in Richtung zum MFF hin eine Neigung aufweist, um der Forderung nach von unten nach oben ansteigender Leitungsverlegung zu entsprechen.

## Claims

1. Coolant radiator for a motor vehicle, with an inlet header (1), with an outlet header (2) with a soldered cooling network consisting of flat tubes (3) and cooling ribs (4) having a specific cooling network height (h) and cooling network depth (t), the flat tubes (3) connecting the two headers (1, 2), and with a radiator component which is arranged on one side or on both sides of the cooling network and which is connected by means of soldering to the adjacent cooling rib (4) and to the headers (1, 2), the radiator component being a multi-function flat tube (MFF) which has a higher moment of resistance (Wx, Wy) than that of a single flat tube (3), the ends (5) of the MFF being connected to the two headers (1, 2), so that the coolant can flow through it and it can fulfil the function of an inner side part of the cooling network, **characterized in that** the MFF possesses a filling function, **in that** a filling line (10) is arranged on the wall (9) of the inlet header (1) so as to extend from a filling orifice (12) as far as the MFF, and **in that** a partition (13) between the MFF and the adjacent flat tube (3) is present in the inlet header (1), in order to separate the MFF from the circulating coolant.

2. Coolant radiator according to Claim 1, **characterized in that** the coolant radiator is a downflow radiator with an upper inlet header (1) and a lower outlet header (2), which is provided for heavy motor vehicles, the headers (1, 2) being assigned tube bottoms (21) which have in a known way orifices (22) for receiving the ends of the flat tubes (3) and which possess at least one orifice for receiving one end (5) of the MFF.

3. Coolant radiator according to Claim 1 or 2, **characterized in that** the MFF has the same cooling network height (h) and cooling network depth (t) as the remaining flat tubes (3) and in a version identical to the remaining flat tubes (3) is soldered to the headers (1, 2).

4. Coolant radiator according to one of Claims 1 to 3, **characterized in that** the MFF is a soldered or welded tube which either possesses a suitable inner insert (6) or the wide walls (7) of which are divided by appropriate deformation into a plurality of separate chambers or the wide walls (7) of which possess inwardly directed projections (8) which are connected to one another.

5. Coolant radiator according to one of the preceding claims, **characterized in that** the inner flow resistance of the MFF is lower than in the remaining flat tubes (3).

6. Coolant radiator according to one of the preceding claims, **characterized in that** the MFF has a substantially greater sheet thickness and a substantially greater height (d) (small diameter) than the flat tubes (3).

7. Coolant radiator according to one of the preceding claims, **characterized in that** the filling line (10) has an inclination in the direction of the MFF, in order to conform to the requirement for line laying rising from the bottom upwards.

## Revendications

1. Radiateur pour liquide de refroidissement pour un véhicule automobile avec une cuve collectrice d'entrée (1), une cuve collectrice de sortie (2), un circuit de refroidissement brasé, composé de tubes plats (3) et d'ailettes de refroidissement (4), avec une hauteur de circuit de refroidissement (h) et une profondeur de circuit de refroidissement (t) définies, les tubes plats (3) reliant les deux cuves collectrices (1, 2), et avec un élément de radiateur disposé sur un ou sur les deux côtés du circuit de refroidissement et relié par brasage avec l'ailette de refroidissement (4) adjacente et avec les cuves collectrices (1, 2), l'élément de radiateur étant un tube plat multifonction (MFF) présentant un moment de résistance (Wx, Wy) supérieur à celui d'un tube plat (3) individuel, les extrémités (5) du MFF étant reliées aux deux cuves collectrices (1, 2) de sorte qu'il peut être parcouru par le liquide de refroidissement et qu'il remplit la fonction d'une partie latérale interne du circuit de refroidissement, **caractérisé en ce que** le MFF a une fonction de remplissage, **en ce qu'**une conduite de remplissage (10) allant d'une ouverture de remplissage (12) jusqu'au MFF est disposée sur la paroi (9) de la cuve collectrice d'entrée (1) et **en ce qu'**une cloison (13) entre le MFF et le tube plat (3) adjacent est disposée dans la cuve collectrice d'entrée (1) afin de séparer le MFF du liquide de refroidissement en circulation.

2. Radiateur pour liquide de refroidissement selon la revendication 1, **caractérisé en ce que** le radiateur pour liquide de refroidissement est un radiateur à flux descendant avec la cuve collectrice d'entrée (1) située en haut et la cuve collectrice de sortie (2) située en bas, prévu pour des véhicules automobiles lourds, des fonds à tubes (21), présentant de manière connue des ouvertures (22) pour recevoir les extrémités des tubes plats (3) et présentant la au moins une ouverture pour recevoir une extrémité (5) du MFF, étant affectés aux cuves collectrices (1, 2).

3. Radiateur pour liquide de refroidissement selon la revendication 1 ou 2, **caractérisé en ce que** le MFF a la même hauteur de circuit de refroidissement (h) et la même profondeur de circuit de refroidissement (t) que les autres tubes plats (3) et est brasé sur les cuves collectrices (1, 2) selon une construction identique à celle des autres tubes plats (3).

4. Radiateur pour liquide de refroidissement selon l'une des revendications 1 à 3, **caractérisé en ce que** le MFF est un tube brasé ou soudé qui soit possède un insert intérieur (6) approprié, soit dont les parois larges (7) sont subdivisées en plusieurs chambres séparées au moyen d'une déformation appropriée, soit dont les parois larges (7) possèdent des saillies (8) orientées vers l'intérieur et reliées entre elles.

5. Radiateur pour liquide de refroidissement selon l'une des revendications précédentes, **caractérisé en ce que** la résistance hydraulique interne du MFF est inférieure à celle des autres tubes plats (3).

6. Radiateur pour liquide de refroidissement selon l'une des revendications précédentes, **caractérisé en ce que** l'épaisseur de la tôle et la hauteur (d) (petit diamètre) du MFF sont nettement supérieures à celles des tubes plats (3).

7. Radiateur pour liquide de refroidissement selon l'une des revendications précédentes, **caractérisé en ce que** la conduite de remplissage (10) présente une pente en direction du MFF afin de répondre à l'exigence d'une pose des conduites remontant du bas vers le haut.
